# FASCICULE DE BREVET EUROPEEN

(11) **EP 0 505 245 B1**
(45) Date de publication et mention de la délivrance du brevet: **27.11.1996**
(21) Numéro de dépôt: 92400672.9
(22) Date de dépôt: 13.03.1992
(51) Int. Cl.: A63D 15/00, A63F 7/00

(54) **Table de billard à bords concaves**
Billardtisch mit konkaven Banden
Billiard table with concave edges

(30) Priorité: 18.03.1991 FR 9103248
(43) Date de publication de la demande: 23.09.1992
(73) Titulaire: Eveillard, Jacques, F-27000 Evreux (FR); Eveillard, Philippe, F-44560 Corsept (FR)
(72) Inventeur: Eveillard, Jacques Le Corrot-Appartement No 2, F-27000 Evreux (FR)
(74) Mandataire: Dawidowicz, Armand

(56) Documents cités:
- DE-C- 229 381
- FR-A- 368 464
- FR-A- 636 378
- GB-A- 2 211 101
- US-A- 3 841 632

## Description

La présente invention concerne une table de billard, présentant une surface de jeu sensiblement plane, rectangulaire, limitée à sa périphérie par des bords de retenue.

De nombreux modèles de tables de billard sont connus. Ils présentent généralement une surface de jeu plane bordée par des bords de retenue élastiques appelés bandes (voir par exemple GB-A-2.211.101 constituant le préambule de la revendication 1). De même, on connaît des tables de billard pourvues d'orifices le long de l'axe longitudinal de la surface de jeu et d'un ou plusieurs plots destinés à modifier la trajectoire des boules. Chaque orifice correspond à un nombre de points déterminés. On connaît encore, par US-A-3.841.632, un jeu du type bowling comportant un obstacle central et dont une partie des bords latéraux comporte une surface relevée concave, le reste des bords latéraux et les bords d'extrémité n'étant pas fermés.

Le but de la présente invention est donc de proposer une table de billard d'un nouveau type permettant la mise en oeuvre de nouvelles règles du jeu à partir d'accessoires connus du jeu de billard tels que les boules et les queues.

L'invention concerne à cet effet une table de billard, présentant une surface de jeu sensiblement plane, rectangulaire, limitée à sa périphérie par des bords de retenue, caractérisée en ce que ladite surface de jeu sensiblement plane est bordée longitudinalement sur toute la longueur de ses grands côtés d'une surface de jeu concave disposée entre la surface de jeu plane et les bords de retenue longitudinaux, la section de ladite surface de jeu concave présentant un arc de cercle ayant un rayon compris entre 0,30 et 1,1 mètre, le centre du cercle déterminant ledit rayon étant situé sur une droite perpendiculaire à la surface de jeu plane et passant par un point d'intersection entre la surface de jeu plane et la surface de jeu concave.

Selon une autre caractéristique de l'invention, la surface de jeu plane présente une largeur comprise entre 0,50 et 1,50 mètre.

D'autres caractéristiques et avantages de l'invention apparaîtront encore à la lecture de la description détaillée et des dessins joints, lesquels description et dessins sont donnés surtout à titre d'exemple.
La figure 1 représente une vue de dessus de la table de billard conforme à l'invention ; la figure 2 représente une coupe suivant A-A de la figure 1 ; la figure 3 représente une vue de profil de la table de la figure 1 ; la figure 4 représente une coupe suivant B-B de la figure 1 ; la figure 5 représente un exemple de positionnement des boules sur la table de billard de la figure 1.

Conformément à la figure 1, le billard présente une surface de jeu sensiblement plane 2, des bords de retenue 3 et 5 qui peuvent être de hauteur variable et une surface de jeu concave 1 qui est disposée entre les bords de retenue longitudinaux 3 et la surface de jeu plane 2. La concavité de la surface de jeu 1 est fonction de son rayon de courbure R qui est défini de la manière suivante : on trace la perpendiculaire à la surface de jeu plane 2 et on fait passer cette perpendiculaire par un point d'intersection entre la surface de jeu concave 1 et la surface de jeu plane 2. On obtient ainsi la droite D de la figure 2. Sur cette droite, à partir du point d'intersection entre la surface de jeu concave 1 et la surface de jeu plane 2, on reporte une distance R comprise entre 0,30 et 1,1 mètre. Cette distance permet de déterminer l'emplacement du centre du cercle qui permettra de tracer le cercle de rayon R de la section de la partie concave de la surface de jeu. Ainsi, dans la figure 2, le centre du cercle est désigné par C.

Par rapport à cette surface de jeu concave 1, les bords de retenue longitudinaux peuvent présenter des formes de réalisation variées. Ainsi, les bords de retenue longitudinaux 3 peuvent, conformément à la figure 2, présenter une partie rectiligne constituant le prolongement de la surface de jeu concave 1, ou, au contraire, être constitués directement par le prolongement de la surface de jeu concave 1, ce qui augmente la difficulté du jeu car les probabilités de sortie des boules de leur aire de jeu sont augmentées. Il est également possible d'envisager que l'un des bords de retenue transversaux, en l'occurrence le bord 5 dans la figure 1, soit plus large et moins haut que les autres bords de retenue de manière à constituer un appui pour la main du joueur lorsqu'il lance sa boule. On délimitera alors une aire de lancement ou de départ des boules désignée par 6 dans la figure 1 qui jouxtera ce bord de retenue 5.

La surface de jeu concave 1 permet des combinaisons de jeu très variées dans lesquelles sont utilisées au maximum les difficultés liées à l'appréciation exacte de la trajectoire.

Ainsi, conformément à la figure 5, le but du jeu peut consister à lancer un certain nombre de boules susceptibles d'être distinguées entre elles à partir de l'aire de lancement 6 disposée au voisinage du bord le moins haut. Ces boules sont déplacées de manière classique sur l'aire de jeu grâce à des queues de billard 7. La boule 8 de plus petite dimension est lancée en premier. Le but du jeu consiste pour chaque joueur à lancer ses boules 7 de manière à se trouver le plus près possible de la boule 8 de plus petite dimension. Pour ce faire, il pourra utiliser l'ensemble des surfaces de jeu à la fois concaves et planes ainsi que les bords de retenue transversaux. Bien évidemment, une autre règle du jeu peut être envisagée.

Il est à noter que l'invention ne se limite pas aux formes de réalisation décrites ci-dessus mais englobe au contraire toutes les autres configurations possibles restant dans le cadre de l'invention telle que définie dans les revendications annexées.

## Revendications

1. Table de billard, présentant une surface de jeu sensiblement plane (2), rectangulaire, limitée à sa périphérie par des bords de retenue (3),
caractérisé en ce que ladite surface de jeu sensiblement plane (2) est bordée longitudinalement d'une surface de jeu concave (1) disposée entre la surface de jeu plane (2) et les bords de retenue longitudinaux (3), la section de ladite surface de jeu concave (1) présentant un arc de cercle ayant un rayon (R) compris entre 0,30 et 1,1 mètre, le centre C du cercle déterminant ledit rayon (R) étant situé sur une droite (D) perpendiculaire à la surface de jeu plane (2) et passant par un point d'intersection entre la surface de jeu plane (2) et la surface de jeu concave (1).

2. Table de billard selon la revendication 1,
caractérisée en ce que la surface de jeu plane (2) présente une largeur comprise entre 0,50 et 1,50 mètre.

3. Table de billard selon l'une des revendications 1 et 2 ,
caractérisée en ce que les bords de retenue longitudinaux (3) sont constitués par le prolongement de la surface de jeu concave (1).

4. Table de billard selon l'une des revendications 1 et 2,
caractérisée en ce que les bords de retenue longitudinaux (3) présentent une partie rectiligne constituant le prolongement de la surface de jeu concave (1).

5. Table de billard selon l'une des revendications 1 à 4,
caractérisée en ce que l'un des bords de retenue transversaux (5) est plus large et moins haut que les autres bords de retenue de manière à constituer un appui pour la main du joueur.

6. Table de billard selon l'une des revendications 1 à 5,
caractérisée en ce que l'ensemble des surfaces de jeu constituent des surfaces de roulement pour des boules telles que des boules de billard (9) déplacées au moyen de queues (7).

7. Table de billard selon la revendication 6,
caractérisée en ce que la trajectoire des boules de billard est définie de manière à permettre le rapprochement desdites boules d'une boule de dimension inférieure (8) disposée en un point de la surface de jeu plane (2).

## Claims

1. Billiard table, having a rectangular substantially planar playing surface (2) limited at its periphery by retention edges (3),
characterized in that said substantially planar playing surface (2) is bordered longitudinally by a concave playing surface (1) disposed between the planar playing surface (2) and the longitudinal retention edges (3), the section of said concave playing surface (1) having an arc of circle having a radius (R) comprised between 0.30 and 1.1 meter, the center C of the circle determining said radius (R) being located on a straight line (D) perpendicular to the planar playing surface (2) and passing through a point of intersection between the planar playing surface (2) and the concave playing surface (1).

2. Billiard table according to claim 1,
characterized in that the planar playing surface (2) has a width comprised between 0.50 and 1.50 meter.

3. Billiard table according to one of claims 1 and 2,
characterized in that the longitudinal retention edges (3) are constituted by the prolongation of the concave playing surface (1).

4. Billiard table according to one of claims 1 and 2, characterized in that the longitudinal retention edges (3)
have a rectilinear portion constituting the prolongation of the concave playing surface (1).

5. Billiard table according to one of claims 1 to 4,
characterized in that one of the transverse retention edges (5) is wider and less high than the other retention edges so as to constitute a rest for the player's hand.

6. Billiard table according to one of claims 1 to 5,
characterized in that the assembly of the playing surfaces constitute rolling surfaces for balls such as billiard balls (9) impelled by cues (7).

7. Billiard table according to claim 6,
characterized in that the path of the billiard balls is defined so as to permit the approach of said balls to a ball of smaller diameter (8) disposed at one point on the planar playing surface (2).

## Patentansprüche

1. Billardtisch mit einer in etwa ebenen, rechteckigen Spielfläche (2), die an ihrem Umfang durch Banden (3) begrenzt wird, **dadurch gekennzeichnet,** daß die besagte in etwa ebene Spielfläche (2) in Längsrichtung von einer konkaven Spielfläche (1) eingefaßt wird, die zwischen der ebenen Spielfläche (2) und den Längsbanden (3) angeordnet ist, wobei der Querschnitt der besagten konkaven Spielfläche (1) einen Kreisbogen mit einem Radius (R) zwischen 0,30 und 1,1 Meter aufweist, wobei der Mittelpunkt C des Kreises, der den besagten Radius (R) bestimmt, auf einer Geraden (D) liegt, die senkrecht zur ebenen Spielfläche (2) verläuft und durch den Schnittpunkt zwischen der ebenen Spielfläche (2) und der konkaven Spielfläche (1) hindurchgeht.

2. Billardtisch nach Anspruch 1, **dadurch gekennzeichnet,** daß die ebene Spielfläche (2) eine Breite zwischen 0,50 und 1,50 Meter aufweist.

3. Billardtisch nach einem der Ansprüche 1 und 2, **dadurch gekennzeichnet,** daß die Längsbanden (3) durch die Verlängerung der konkaven Spielfläche (1) gebildet werden.

4. Billardtisch nach einem der Ansprüche 1 und 2, **dadurch gekennzeichnet,** daß die Längsbanden (3) einen geradlinigen Teil aufweisen, der die Verlängerung der konkaven Spielfläche (1) bildet.

5. Billardtisch nach einem der Ansprüche 1 bis 4, **dadurch gekennzeichnet,** daß eine der Querbanden (5) breiter und weniger hoch als die anderen Banden ist, so daß sie eine Auflage für die Hand des Spielers bildet.

6. Billardtisch nach einem der Ansprüche 1 bis 5, **dadurch gekennzeichnet,** daß die Spielflächen zusammen Laufflächen für Kugeln, etwa für Billardkugeln (9), bilden, die anhand von Spielstöcken (7) in Bewegung gesetzt werden.

7. Billardtisch nach Anspruch 6, **dadurch gekennzeichnet**, daß die Laufbahn der Billardkugeln so definiert ist, daß die Annäherung der besagten Kugeln an eine Kugel mit kleinerer Größe (8) ermöglicht wird, die in einem Punkt der ebenen Spielfläche (2) angeordnet ist.
